# EUROPÄISCHE PATENTANMELDUNG

(11) **EP 1 314 650 A1**
(43) Veröffentlichungstag der Anmeldung: **28.05.2003**
(21) Anmeldenummer: 02025468.6
(22) Anmeldetag: 15.11.2002
(51) Int. Cl.: B65D 21/02, B65D 83/00

(54) **Kartusche und dazugehöriger Kolben**

(30) Priorität: 22.11.2001 DE 10158557
(71) Anmelder: POLARCUP GMBH, 56859 Alf (DE)
(72) Erfinder: Franzen, Hans, 56859 Bullay (DE)
(74) Vertreter: Fuchs Mehler Weiss & Fritzsche

(57) **Zusammenfassung**

Es wird eine Kartusche (1) gemäß dem Oberbegriff des Patentanspruchs 1 beschrieben sowie ein Kartuschenkolben (12), der mit der Kartusche (1) zusammen verwendet werden kann.

Gemäß dem Stand der Technik wurden bisher nur zylindrische Kartuschen und damit zusammenwirkende Kartuschenkolben, beispielsweise für das Portionieren von Softeis an Selbstbedienungsautomaten, verwendet. Derartige Kartuschen sind jeoch nicht ineinander stapelbar und benötigen daher einen großen Raumbedarf für Lagerung und Transport.

Demnach lag der Erfindung die Aufgabe zugrunde, ineinander stapelbare Kartuschen (1) bereitzustellen, die bei Lagerung und Transport einen deutlich geringeren Raum in Anspruch nehmen. Darüber hinaus sollte ein Kartuschenkolben entwickelt werden, der mit der Kartusche (1) zusammenwirken kann.

Die Aufgabe wird mit einer Kartusche (1) gelöst, bei der die Umfangswand (2) in Richtung der Bodenwand (4) konisch zuläuft und die mindestens eine Stapelschulter (7) aufweist. Der in Verbindung mit der Kartusche (1) einsetzbare Kartuschenkolben (12) weist im Bereich seines Außenumfangs (13) mindestens ein in radialer Richtung bewegliches oder nachgiebiges Element (14) auf.

## Beschreibung

Die Erfindung betrifft eine Kartusche gemäß dem Oberbegriff des Patentanspruchs 1 sowie einen Kartuschenkolben, der mit der Kartusche zusammen verwendet werden kann.

Bisher wurden nur zylindrische Kartuschen und damit zusammenwirkende Kartuschenkolben, beispielsweise für das Portionieren von Softeis an Selbstbedienungsautomaten, verwendet. Hierbei ist die Kartusche mit Softeis gefüllt, welches bei Bedienen des Automaten vollständig durch einen Kolben durch die im Boden befindliche Durchlaßöffnung ausgeschoben wird und z.B. in eine daruntergehaltene Eiswaffel fällt. Um ein definiertes und vollständiges Ausschieben des Softeises zu erzielen, entspricht der Außendurchmesser des Kolbens ungefähr dem Innendurchmesser der zylindrischen Kartusche. Zylindrische Kartuschen haben jedoch den Nachteil, daß sie bei der Lagerung und bei dem Transport stets einen großen Raumbedarf beanspruchen, weil sie nicht stapelbar sind.

Folglich lag der Erfindung die Aufgabe zugrunde, stapelbare Kartuschen bereitzustellen, die bei Lagerung und Transport einen deutlich verringerten Raum in Anspruch nehmen.

Eine weitere Teilaufgabe der Erfindung lag in der Entwicklung eines mit der Kartusche zusammenwirkenden Kolbens.

Die Aufgabe wird erfindungsgemäß mit einer Kartusche gelöst, bei der die Umfangswand in Richtung der Bodenwand konisch zuläuft und die mindestens eine Stapelschulter aufweist. Aufgrund der konisch zulaufenden Umfangswand lassen sich mehrere Kartuschen raumsparend ineinanderstecken. Dabei liegen jeweils die eingesteckten Kartuschen mit ihrer Stapelschulter umfänglich auf der sie aufnehmenden Kartusche auf.

Vorteilhafterweise ist die Stapelschulter in der Umfangswand beabstandet zu dem Öffnungsrand ausgebildet, die über eine gegenkonische Umfangswand mit dem Öffnungsrand verbunden ist, wobei der Öffnungsrand als Auflagerand ausgebildet ist. Die gegenkonische Ausgestaltung der Umfangswand bewirkt eine Reduzierung des Durchmessers der Kartusche, so daß die Stapelschulter der eingesteckten Kartusche sich umfänglich auf dem Auflagerand abstützt. Hierzu kann der Auflagerand als ringförmige Verdickung um die Kartuschenöffnung ausgebildet sein. Der Abstand der Stapelschulter zu dem Öffnungsrand kann grundsätzlich frei gewählt werden. Vorzugsweise sollte die Stapelschulter in räumlicher Nähe zum Öffnungsrand liegen, damit im Bewegungsbereich des Kolbens nur glatte Innenflächen der Umfangswand vorhanden sind.

In einer besonderen Ausgestaltung ist die Durchlaßöffnung in einer Ausstülpung der Bodenwand ausgebildet. Dabei kann die Durchlaßöffnung bezüglich ihrer Abmessungen und ihrer Geometrie beispielsweise kreisförmig konzentrisch in der Bodenwand angeordnet sein. In jedem Fall sollte die Ausstülpung an eine Geometrie eines komplementär mit der Kartusche zusammenwirkenden Kolbens ausgeformt sein. Vorzugsweise ist die Ausstülpung topfförmig mit zylindrischer Topfwand ausgebildet.

In einer weiteren bevorzugten Ausgestaltung ist die axiale Erstreckung der gegenkonischen Umfangswand größer als die axiale Erstreckung der Ausstülpung. Dadurch ist sichergestellt, daß die eingesteckte Kartusche mit ihrem Stapelrand auf dem Auflagerand und nicht mit ihrer Ausstülpung auf der Bodenwand der aufnehmenden Kartusche aufliegt.

Vorteilhafterweise ist die Kartusche aus einem thermogeformten oder Spritzguß-Material, insbesondere Kunststoffmaterial, gefertigt. Diese Materialien geben der Kartusche die notwendige Eigenfestigkeit, ermöglichen gleichzeitig jedoch auch eine kostengünstige Herstellung und Entsorgung.

Die Teilaufgabe wird mit einem Kartuschenkolben gelöst, der im Bereich seines Außenumfangs mindestens ein in radialer Richtung bewegliches oder nachgiebiges Element aufweist. Beim Einschieben dieses Kolbens in die sich in Vorschubrichtung verjüngende Kartusche paßt sich der Kolben der Durchmesserveränderung kontinuierlich an, ohne daß jedoch der Kolben den Kontakt zur Umfangswand der Kartusche verliert. Dieses ist wichtig, damit das aus der Kartusche auszuschiebende Medium durch den Kolben möglichst vollständig ausgetragen wird.

In einer ersten Ausführungsform umfaßt das bewegliche oder nachgiebige Element eine umlaufende Dichtlippe, die vorzugsweise in Vorschubrichtung umgebogen ist. Mit Hilfe dieser Dichtlippe läßt sich besonders günstig eine Abdichtung zwischen Kolben und Umfangswand der Kartusche über den gesamten Kolbenumfang herstellen.

Vorteilhafterweise ist der Kolben topfförmig geformt. Aufgrund der topfförmigen Ausgestaltung wird eine an den Kolben anstoßende Kolbenstange formschlüssig fixiert.

Bei einer günstigen Ausgestaltung des topfförmigen Kolbens ist der Topfrand in Vorschubrichtung umgebogen. Die Umbiegung des Topfrandes erzeugt im Randbereich des Kolbens eine Vorspannkraft gegen die Umfangswand der Kartusche, wodurch wiederum ein Abdichtungseffekt erzeugt und dadurch bedingt das Medium möglichst vollständig ausgeschoben wird.

In einer alternativen zweiten Ausführungsform weist der Kartuschenkolben in einer ersten Ebene mindestens drei bewegliche Elemente, die als Ringsegmente ausgebildet und die über radial verlaufende Schrumpfelemente miteinander verbunden sind, und in einer zweiten Ebene eine durchmesserkleinere Bodenplatte auf, die mit den Ringsegmenten über eine nachgiebige Kolbenwand verbunden ist.

Die in der ersten Ebene angeordneten Ringsegmente bewegen sich bei Vorschub des Kolbens in Richtung der Bodenwand der Kartusche nach innen, zwangsgeführt durch die sich konisch verjüngenden Umfangswände der Kartusche. Dieses Zusammendrücken der Ringelemente wird durch zwischen den Ringsegmenten eingefügte elastische Elemente, vorzugsweise Schrumpfelemente, möglich, von denen mindestens drei benötigt werden. Diese elastischen Elemente überdecken vorzugsweise den Raum zwischen den Ringsegmenten, so daß das auszutragende Medium nicht durch die Zwischenräume ungewollt austreten kann.

Bedingt durch die ringförmige Gestaltung der zusammengefügten Ringsegmente verbleibt in dem mittleren Bereich eine Öffnung, die mit einer in einer zweiten Ebene befindlichen Bodenplatte verschlossen ist, wobei dei Bodenplatte über eine nachgiebige Kolbenwand an den Ringsegmenten befestigt ist. Die Bodenplatte verhindert zusammen mit der undurchlässigen Kolbenwand, daß bei einem Vorschieben des Kolbens das auszuschiebende Medium durch die im mittleren Bereich zwischen den Ringsegmenten befindliche Öffnung hindurchgedrückt und somit nicht vollständig ausgedrückt wird.

Bei einer bevorzugten Ausgestaltung ist das elastische Element als Faltelement (erstes Faltelement) ausgebildet, dessen Faltlinie sich in radialer Richtung ersteckt. Das erste Faltelement stellt ein einfach herzustellendes und kostengünstiges Schrumpfelement dar, das sich hinsichtlich seiner qualitativen Voraussetzungen insbesondere aufgrund der geringen Anzahl von zu erwartenden Faltspielen als technische Lösung anbietet.

Vorteilhafterweise erstrecken sich die ersten Faltelemente vollständig über die Ringsegmentbreite. Dieses ermöglicht auf einfache Weise ein Zusammenschieben der Ringsegmente, ohne daß Teile des Mediums zwischen den Ringssegmenten hindurchgelangen.

In einer günstigen Ausgestaltung ist das erste Faltelement entgegen der Vorschubrichtung ausgeformt. Dadurch behindern sich die ersten Faltelemente nicht mit der in Vorschubrichtung befestigten Kolbenwand, welche sich ebenfalls in Abhängigkeit des Kolbendurchmessers bewegt.

Vorzugsweise ist in der Kolbenwand mindesten ein elastisches oder Schrumpfelement angeordnet, das ebenfalls als Faltelement (zweites Faltelement) ausgebildet sein kann. Mit Hilfe des mindestens einen Schrumpf- bzw. Faltelementes paßt sich die Kolbenwand umfänglich an unterschiedliche Kolbendurchmesser an.

Vorteilhafterweise ist das erste und das zweite Faltelement einstückig ausgeführt. Daraus resultiert der Vorteil, daß sich die wesentlichen Baugruppen Ringsegmente, Bodenplatte und Kolbenwand in ihrer vorgegebenen Position zueinander ausgerichtet bleiben.

In einer besonderen Ausgestaltung des Kartuschenkolbens liegt die zweite Ebene in Vorschubrichtung vor der ersten Ebene. Auf diese Weise beeinträchtigen sich die beweglichen Komponenten untereinander nicht und darüber hinaus wird das auszuschiebende Medium, bei Verwendung einer vorstehend ausgestalteten Kartusche, nahezu vollständig durch den Kolben ausgedrückt.

Bei einer günstigen Ausgestaltung kann die Kolbenwand an dem Innenrand der Ringsegmente und mit ihrer anderen Seite an dem Außenrand der Bodenplatte befestigt sein. Hierdurch ergibt sich eine optimierte Flexibilität, ohne daß Reste des auszuschiebenden Mediums im Bereich der Ausstülpung der Kartusche verbleiben.

Vorteilhafterweise ist die Kolbenwand scharnierartig befestigt. Dieses stellt eine kostengünstig herstellbare Möglichkeit der flexiblen Verbindung der Kolbenwand zu den Ringsegmenten bzw. zur Bodenplatte dar.

Darüber hinaus hat es sich als besonders günstig erwiesen, den Kartuschenkolben aus einem thermogeformten oder Spritzguß-Material, insbesondere Kunststoffmaterial, auszubilden.

Nachfolgend wird die Erfindung anhand der Figuren beispielhaft näher erläutert. Es zeigen:
Fig. 1 einen Querschnitt durch eine Kartusche;
Fig. 2 einen Querschnitt durch zwei ineinandergestapelte Kartuschen;
Fig. 3 einen schematischen Querschnitt einer ersten Ausführungsform eines Kartuschenkolbens;
Fig. 4 eine Seitenansicht auf einen Kartuschenkolben gemäß einer zweiten Ausführungsform in durchmessergroßer Stellung;
Fig. 5 eine Draufsicht auf den Kartuschenkolben gemäß Fig. 4 in durchmessergroßer Stellung:
Fig. 6 eine Seitenansicht auf den Kartuschenkolben in durchmesserkleiner Stellung;
Fig. 7 eine Draufsicht auf den Kartuschenkolben in durchmesserkleiner Stellung;
Fig. 8 eine schematische Seitenansicht einer Kartusche mit Kartuschenkolben vor Ausschub eines Mediums;
Fig. 9 eine schematische Seitenansicht einer Kartusche mit Kartuschenkolben nach Ausschub eines Mediums.

In der Fig. 1 ist ein Querschnitt durch eine erfindungsgemäße Kartusche 1 mit einer konisch in Richtung der Bodenwand 4 zulaufenden Umfangswand 2 dargestellt, an welche sich nach oben die Stapelschulter 7, die gegenkonische Umfangswand 8 und als Abschluß der als Auflagerand 9 ausgebildete Öffnungsrand 5 anschließt. Der Öffnungsrand 5 umschließt die Einfüllöffnung 6. In der in axialer Erstreckung 11 dem Auflagerand 9 gegenüberliegenden Unterseite 33 der Kartusche 1 befindet sich die Durchlaßöffnung 3 zum Austritt eines in der Kartusche 1 eingebrachten Mediums, wobei sich die Durchlaßöffnung in der Ausstülpung 10 befindet. Die Ausstülpung 10 ist topfförmig mit einer zylindrischen Topfwand ausgebildet (s. auch Fig. 2). Die Bodenwand mit der Durchlaßöffnung 3 liegt parallel zur Bodenwand 4.

Die Fig. 2 zeigt beispielhaft zwei ineinandergestapelte Kartuschen 1a, 1b. Dabei liegt die eingesteckte Kartusche 1a mit ihre Stapelschulter 7 auf dem Auflagerand 9 auf dem gesamten Umfang gleichmäßig auf, wobei eine räumliche Beabstandung 31, 32 der Ausstülpung 10 bzw. der Bodenwand 4 der eingesetzten Kartusche 1a zu den entsprechenden Bauteilen der aufnehmenden Kartusche 1b zu erkennen ist. Durch ein geeignetes Maß der axialen Erstreckung 30 der gegenkonischen Umfangswand 8 kann vermieden werden, daß die ineinandergestapelten Kartuschen 1a, 1b mit ihrer Bodenwand 4 aufeinanderliegen und dadurch ein Kraftfluß über die Bodenwand 4 und nicht, wie vorgesehen, über den Auflagerand 9 stattfindet.

In der Fig. 3 ist in einem Querschnitt eine erste Ausführungsform des erfinderischen Kartuschenkolbens 12 dargestellt. Der Kartuschenkolben 12 umfaßt den topfförmigen Grundkörper 34, den Topfrand 17 und das nachgiebige Element 14, das als Dichtlippe 15 ausgebildet ist. Bei Bewegung des Kartuschenkolbens 12 in Vorschubrichtung 16 in einer konisch zulaufenden Kartusche 1 (nicht eingezeichnet) gleitet die umlaufende Dichtlippe 15 an der Umfangswand 2 der Kartusche 1 (vgl. Fign 1 und 2) und bewegt sich dabei radial in Richtung des topfförmigen Grundkörpers 34.

Die Fig. 4 zeigt als Seitenansicht eine zweite Ausführungsform des Kartuschenkolbens 12 in einer durchmessergroßen Stellung. Hierbei ist deutlich die erste Ebene 18 und die zweite Ebene 19 zu erkennen. Oberhalb der esten Ebene 18 sind ausgehend von den beiden sichtbaren Ringsegmenten 20 die entgegen der Vorschubrichtung aufstehenden ersten Faltelemente 24 zu erkennen.

Unterhalb der Ringsegmente 20 befindet sich die zweite Ebene 19, die im wesentlichen die in Vorschubrichtung 16 die Kolbenwand 32 abschließende Bodenplatte 22 umfaßt. Zwischen der ersten Ebene 18 und der zweiten Ebene 19 ist die ringförmig ausgebildcete Kolbenwand 23 angeordnet. In der durchmessergroßen Stellung des Kartuschenkolbens 12 steht die Kolbenwand 23 weitgehend senkrecht in den Ringsegmenten 20.

Innerhalb der Kolbenwand 23 sind in vertikaler Richtung ausgerichtet zweite Faltelemente 25 eingebracht, die einstückig mit den ersten Faltelementen 24 ausgebildet sind.

Die Fig. 5 stellt den in Fig. 4 gezeigten Kartuschenkolben 12 in einer Draufsicht dar. Hierbei wird insbesondere die symmetrisch gegenüberliegende Anordnung der als erste Faltelemente 24 ausgebildeten Schrumpelemente 21 deutlich, deren Faltachsen 26 radial in Richtung des Mittellochs 35 verlaufen. Die ersten Faltelemente 24 erstrecken sich dabei über die gesamte Ringsegmentbreite 27 und ragen darüber hinaus noch in das Mittelloch 35 hinein.

In der Fig. 5 dargestellten durchmessergroßen Stellung des Kartuschenkolbens 12 ergibt sich für die ersten Faltelemente 24 die Breite X1.

Die Fig. 6 bildet in gleicher Ansicht wie die Fig. 4 den Kartuschenkolben 12 ab, jedoch in einer durchmesserkleineren Stellung. Die ersten Faltelemente 24 haben sich weiter aufgestellt und die Ringsegmente 20 sind nach innen gewandert. In gleichem Maße sind die am Innenrand 28 (s. Fig. 7) der Ringsegmente 20 flexibel angebrachten Kolbenwände 23 ebenfalls nach innen gewandert. Da die Kolbenwand 23 mit ihrem unteren Ende schwenkbar an dem Außenrand 29 der starren Bodenplatte 22 des Kartuschenkolbens 12 angebracht sind, sind nunmehr die Kolbenwände 23 nach oben schräg in Richtung des Mittellochs 35 (s. Fig. 7) geneigt.

Die Fig. 7 zeigt vergleichend zur Fig. 5 in einer Draufsicht den Kartuschenkolben 12 in einer durchmesserkleineren Stellung. Dabei hat sich das Mittelloch 35 durch das Zusammenwandern der Ringsegmente 20 verkleinert. Ebenfalls zu erkennen sind als unterbrochene Linien der Innenwand 28 der Ringsegmente 20 sowie der Außenrand 29 der Bodenplatte 22. Die Breite X2 der ersten Faltelemente 24 hat sich gegenüber der Darstellung in Fig. 5 verringert.

In den Fign. 8 und 9 ist der Kartuschenkolben 12 im Einbauzustand in einer konischen Kartusche 1 gezeigt. In der Fig. 8 steht der Kartuschenkolben 12 in einer durchmessergroßen Stellung, bereit zum Ausschub eines Mediums. Die Ringsegmente 20, die den Außenumfang 13 des Kartuschenkolbens 12 definieren, befinden sich knapp unterhalb der Stapelschulter 7, wodurch bei einem Bewegen des Kartuschenkolbens 12 in Vorschubrichtung 16 ein Lauf des Kartuschenkolbens 12 ohne in der Umfangswand 2 angeordnete Stapelschulter 7 möglich ist.

In der Fig. 9 hat der Kartuschenkolben 12 das Medium aus der konischen Kartusche 1 ausgeschoben, wobei zu erkennen ist, daß die Abmessungen der Bodenplatte 22 auf die Abmessungen der Ausstülpung 10 derart abgestimmt sind, daß keine Reste des auszuschiebenden Mediums in der Kartusche 1 verbleiben. In der gezeigten Endstellung liegen gleichzeitig die Ringsegmente 20 auf der Bodenwand 4 der Kartusche 1 auf.

### Bezugszeichen

- 1: Kartusche
- 1a: eingesteckte Kartusche
- 1b: aufnehmende Kartusche
- 2: Umfangswand
- 3: Durchlaßöffnung
- 4: Bodenwand, Kartusche
- 5: Öffnungsrand
- 6: Einfüllöffnung
- 7: Stapelschulter
- 8: gegenkonische Umfangswand
- 9: Auflagerand
- 10: Ausstülpung
- 11: axiale Erstreckung
- 12: Kartuschenkolben
- 13: Außenumfang Kartuschenkolben
- 14: bewegliches oder nachgiebiges Element
- 15: Dichtlippe
- 16: Vorschubrichtung
- 17: Topfrand
- 18: erste Ebene
- 19: zweite Ebene
- 20: Ringsegmente
- 21: Schrumpfelemente
- 22: Bodenplatte Kartuschenkolben
- 23: Kolbenwand
- 24: erstes Faltelement
- 25: zweites Faltelement
- 26: Faltlinie
- 27: Ringsegmentbreite
- 28: Innenrand Ringsegmente
- 29: Außenrand Bodenplatte
- 30: axiale Erstreckung gegenkonische Umfangswand
- 31: axiale Erstreckung Ausstülpung
- 32: Beabstandung Bodenwände
- 33: Unterseite Kartusche
- 34: topfförmiger Grundkörper
- 35: Mittelloch
- X1: Breite Faltelement durchmessergroß
- X2: Breite Faltelement durchmesserklein

## Patentansprüche

1. Kartusche (1) mit einer Umfangswand (2), die mit einer eine Durchlaßöffnung (3) aufweisenden Bodenwand (4) abgeschlossen und an einem gegenüberliegenden Ende mit einer von einem Öffnungsrand (5) umgebenden Einfüllöffnung (6) versehen ist, **dadurch gekennzeichnet, daß** die Umfangswand (2) in Richtung der Bodenwand (4) konisch zuläuft und mindestens eine Stapelschulter (7) aufweist.

2. Kartusche (1) nach Anspruch 1, **dadurch gekennzeichnet, daß** in der Umfangswand (2) beabstandet zu dem Öffnungsrand (5) eine Stapelschulter (7) ausgebildet ist, die über eine gegenkonische Umfangswand (8) mit dem Öffnungsrand (5) verbunden ist, wobei der Öffnungsrand (5) als Auflagerand (9) ausgebildet ist.

3. Kartusche (1) nach Anspruch 1 oder 2, **dadurch gekennzeichnet, daß** die Durchlaßöffnung (3) in einer Ausstülpung (10) der Bodenwand (4) ausgebildet ist.

4. Kartusche (1) nach einem der Ansprüche 1 bis 3, **dadurch gekennzeichnet, daß** die Durchlaßöffnung (3) kreisförmig ausgebildet ist.

5. Kartusche (1) nach einem der Ansprüche 1 bis 4, **dadurch gekennzeichnet, daß** die Durchlaßöffnung (3) zentrisch in der Bodenwand (4) angeordnet ist.

6. Kartusche (1) nach einem der Ansprüche 1 bis 5, **dadurch gekennzeichnet, daß** die axiale Erstreckung (30) der gegenkonischen Umfangswand (8) größer als die axiale Erstreckung (31) der Ausstülpung (10) ausgebildet ist.

7. Kartusche (1) nach einem der Ansprüche 1 bis 6, **dadurch gekennzeichnet, daß** die Kartusche (1) aus einem thermogeformten Material gefertigt ist.

8. Kartusche (1) nach einem der Ansprüche 1 bis 7, **dadurch gekennzeichnet, daß** die Kartusche (1) aus einem Spritzguß-Material gefertigt ist.

9. Kartuschenkolben (12) zum Austragen von hochviskosen Medien aus einer konischen Kartusche (1), **dadurch gekennzeichnet, daß** der Kartuschenkolben (12) im Bereich seines Außenumfangs (13) mindestens ein in radialer Richtung bewegliches oder nachgiebiges Element (14) aufweist.

10. Kartuschenkolben (12) nach Anspruch 9, **dadurch gekennzeichnet, daß** das bewegliche oder nachgiebige Element (14) eine umlaufende Dichtlippe (15) umfaßt.

11. Kartuschenkolben (12) nach Anspruch 10, **dadurch gekennzeichnet, daß** die Dichtlippe (15) in Vorschubrichtung (16) umgebogen ist.

12. Kartuschenkolben (12) nach einem der Ansprüche 9 bis 11, **dadurch gekennzeichnet, daß** der Kartuschenkolben (12) einen topfförmigen Grundkörper (34) aufweist.

13. Kartuschenkolben (12) nach Anspruch 12, **dadurch gekennzeichnet, daß** der Topfrand (17) in Vorschubrichtung (16) umgebogen ist.

14. Kartuschenkolben (12) nach einem der Ansprüche 9 bis 13, **dadurch gekennzeichnet, daß** er in einer esten Ebene (18) mindestens drei bewegliche Elemente (14), die als Ringsegmente (20) ausgebildet sind und die über radial verlaufende Schrumpfelemente (21) miteinander verbunden sind, und in einer zweiten Ebene (19) eine durchmesserkleinere Bodenplatte (22) aufweist, die mit den Ringsegmenten (20) über eine nachgiebige Kolbenwand (23) verbunden ist.

15. Kartuschenkolben (12) nach Anspruch 14, **dadurch gekennzeichnet, daß** das Schrumpfelement (21) als Faltelement (24) (erstes Faltelement) ausgebildet ist, dessen Faltlinie (26) sich in radialer Richtung erstreckt.

16. Kartuschenkolben (12) nach Anspruch 15, **dadurch gekennzeichnet, daß** sich die ersten Faltelemente (24) über die Ringsegmentbreite (27) erstrecken.

17. Kartuschenkolben (12) nach Anspruch 15 oder 16, **dadurch gekennzeichnet, daß** das erste Faltelement (24) entgegen der Vorschubrichtung (16) ausgeformt ist.

18. Kartuschenkolben (12) nach einem der Ansprüche 14 bis 17, **dadurch gekennzeichnet, daß** in der Kolbenwand (23) mindestens ein Schrumpfelement (21) angeordnet ist.

19. Kartuschenkolben (12) nach Anspruch 18, **dadurch gekennzeichnet, daß** das in der Kolbenwand (23) angeordnete Schrumpfelement (21) ein Faltelement (25) (zweites Faltelement) ist.

20. Kartuschenkolben (12) nach einem der Ansprüche 15 bis 19, **dadurch gekennzeichnet, daß** das erste (24) und das zweite (25) Faltelement einstückig ausgeführt ist.

21. Kartuschenkolben (12) nach einem der Ansprüche 14 bis 20, **dadurch gekennzeichnet, daß** die zweite Ebene (19) in Vorschubrichtung (16) vor der ersten Ebene (18) liegt.

22. Kartuschenkolben (12) nach einem der Ansprüche 14 bis 21, **dadurch gekennzeichnet, daß** die Kolbenwand (23) an dem Innenrand (28) der Ringsegmente (20) befestigt ist.

23. Kartuschenkolben (12) nach einem der Ansprüche 14 bis 22, **dadurch gekennzeichnet, daß** die Kolbenwand (23) an dem Außenrand (29) der Bodenplatte (22) befestigt ist.

24. Kartuschenkolben (12) nach einem der Ansprüche 14 bis 23, **dadurch gekennzeichnet, daß** die Kolbenwand (23) scharnierartig befestigt ist.

25. Kartuschenkolben (12) nach einem der Ansprüche 9 bis 24, **dadurch gekennzeichnet, daß** der Kartuschenkolben (12) aus einem thermogeformten Material gefertigt ist.

26. Kartuschenkolben (12) nach einem der Ansprüche 9 bis 25, **dadurch gekennzeichnet, daß** der Kartuschenkolben (12) aus einem Spritzguß-Material gefertigt ist.
